# EUROPÄISCHE PATENTSCHRIFT

(11) **EP 0 723 605 B1**
(45) Veröffentlichungstag und Bekanntmachung des Hinweises auf die Patenterteilung: **18.08.1999**
(21) Anmeldenummer: 94930182.4
(22) Anmeldetag: 17.10.1994
(51) Int. Cl.: D03C 13/00, D03C 3/00, D03C 3/24

(54) **JACQUARDMASCHINE**
JACQUARD MACHINE
MECANIQUE JACQUARD

(30) Priorität: 19.10.1993 DE 4335620; 22.08.1994 DE 4429765
(43) Veröffentlichungstag der Anmeldung: 31.07.1996
(73) Patentinhaber: Grosse Webereimaschinen GmbH, D-89233 Neu-Ulm/Burlafingen (DE)
(72) Erfinder: KEIM, Walter, D-89250 Senden (DE)
(74) Vertreter: Melzer, Wolfgang, Dipl.-Ing.
(86) Internationale Anmeldenummer: EP9403417
(87) Internationale Veröffentlichungsnummer: WO9511327

(56) Entgegenhaltungen:
- CH-A- 668 783
- DE-A- 2 119 053
- FR-A- 2 185 702

## Beschreibung

Die Erfindung betrifft eine Jacquardmaschine, die ohne Verwendung von Harnischschnüren auskommt, und ein Verfahren zum Betreiben der erfindungsgemäßen Jacquardmaschine.

Bei einer konventionellen Jacquardmaschine werden Platinen zum Heben und Senken der Kettfäden einer mit der Jacquardmaschine verbundenen Webmaschine je nach dem zu webenden Webmuster mit angetriebenen Messern gekoppelt oder von diesen gelöst. Wenn die Platinen mit den angetriebenen Messern verbunden sind, führen sie eine fachbildende Hub- und Senkbewegung aus. Mittels einer Platinenauswahleinrichtung können in Abhängigkeit von dem zu webenden Webmuster bestimmte Platinen ausgewählt werden, die von den angetriebenen Messern getrennt werden und somit an der Hub- und Senkbewegung nicht teilnehmen. Die Rapportierung des Webmusters erfolgt mittels einer Vielzahl von Harnischschnüren, die eine formschlüssige Verbindung zwischen den Platinen und den Kettfäden während der Senkbewegung erlauben. Je ein Kettfaden im Rapport des Webmusters ist mit je einer Platine über eine Harnischschnur verbunden. Zur Herstellung der kraftschlüssigen Verbindung während der Senkbewegung sind im allgemeinen an dem den Platinen entgegengesetzten Enden der Harnischschnüre Zugfedern vorgesehen.

Bei einer Jacquardmaschine gemäß dem Oberbegriff des Anspruchs 1 (FR-A-21 85 702) weist die Platinenauswahleinrichtung ein durch ein Blattfederelement gebildetes periodisch auf- und abbewegbares verformbares Element auf, das ein Halteelement mit einer Nut trägt, in der eine Patine aufgenommen ist. Das verformbare Element kann quer zur Auf- und Abbewegung zwei Stellungen einnehmen, und zwar eine Grundstellung, in der die Platine ungehindert in der Nut auf- und abbewegt werden kann, und eine Auswahlstellung, in der die Platine in der Nut eingeklemmt wird und ausgelenkt werden kann, um diese Platine auszuwählen. Zum Verformen zwecks Erreichen der Auswahlstellung wird dabei ein eine äußere mechanische Belastung bewirkendes Hindernis der freien Auf- und Abbewegung des verformbaren Elements entgegengestellt.

Die Verwendung von Harnischschnüren zur Steuerung der Hub- und Senkbewegung der Kettfäden ist nachteilig, da die Harnischschnüre einem großen Verschleiß unterliegen und der Austausch einer gerissenen Harnischschnur während des Betriebs der Webmaschine einen längeren Produktionsstillstand nach sich zieht.

In der DE-PS 22 30 486 ist zur Vermeidung dieses Nachteils eine harnischlose Jacquardmaschine vorgeschlagen worden. Zur Steuerung eines jeden einzelnen Kettfadens ist eine Abdrückeinrichtung zur Koppelung einer für jeden Kettfaden vorgesehenen Platine mit zwei wechselseitig bewegten Hubmessern vorgesehen. Die Abdrückeinrichtung umfaßt eine Auswahlvorrichtung, welche entsprechend dem zu webenden Muster einzelne Platinen auswählt, die an der Hub- und Senkbewegung der Hubmesser nicht teilnehmen. Die Platinen sind an ihrer Unterseite, dem sogenannten Platinenboden, jeweils mit einer Litze verbunden, welche mit dem zu hebenden oder zu senkenden Kettfaden in Eingriff steht. Da die Abdrückeinrichtung im Zusammenwirken mit den Hubmessern jedoch lediglich in der Lage ist, die Hubbewegung der Kettfäden zu vermitteln, sind an den unteren Enden der Litzen Zugfedern für die Senkbewegung der Kettfäden vorgesehen. Die DE-PS 22 30 486 offenbart zwar die Möglichkeit einer Einzelansteuerung der Kettfäden der Webmaschine und das Ersetzen der Harnischschnüre durch reißfeste Litzen; für die Senkbewegung der Kettfäden sind jedoch weiterhin Zugfedern erforderlich. Die vorbekannte Jacquardmaschine stellt sich daher als eine während der Hubbewegung formschlüssig und während der Senkbewegung kraftschlüssig arbeitende Jacquardmaschine dar.

Aus der DE-AS 21 19 053 ist eine harnischlos arbeitende Vorrichtung zur Fachbildung an Webstühlen bekannt. Zum Erzeugen der Hub- und Senkbewegung der Kettfäden ist für jeden Kettfaden ein Draht- oder Spulenelement vorgesehen, das mittels einer Litze oder Stange mit dem betreffenden Kettfäden verbunden ist. Die Draht- oder Spulenelemente sind in einem statischen Magnetfeld angeordnet und werden mit einem elektrischen Strom beaufschlagt. Je nach Stromrichtung werden die Draht- oder Spulenelemente entweder nach oben oder unten deformiert oder ausgelenkt. Die dadurch entstehende Hub- oder Senkbewegung wird mittels der Litzen oder Stangen auf die Kettfäden übertragen. Eine derartige Anordnung ist jedoch aufgrund der benötigten hohen Stromstärken und Magnetfeldstärken praktisch nur schwerlich realisierbar.

Der vorliegenden Erfindung liegt daher die Aufgabe zu Grunde, eine Jacquardmaschine zu schaffen, die sowohl bei der Hub- als auch bei der Senkbewegung formschlüssig arbeitet und einen schnellen Wechsel der Lage der Kettfäden ermöglicht. Ferner ist es die Aufgabe der vorliegenden Erfindung, ein Verfahren zum Betreiben der erfindungsgemäßen Jacquardmaschine anzugeben.

Die Aufgabe wird hinsichtlich der Jacquardmaschine durch die Merkmale des Anspruchs 1 gelöst.

Der Erfindung liegt die Erkenntnis zu Grunde, daß die Verwendung eines bistabilen Elementes, das bei Einwirken einer mechanischen Verformungsspannung einen ersten stabilen Lagezustand in der Hubposition der Platine und einen zweiten stabilen Lagezustand in der Senkposition der Platine aufweist, eine einfache Steuerung sowohl der Hub- als auch der Senkbewegung der Platinen bietet. Der Begriff Platine wird hier und im folgenden für ein Bewegungselement verwendet, das eine formschlüssige Verbindung zwischen einer (Platinen-)Auswahleinrichtung und dem zu steuernden Kettfaden gewährleistet. Die Platinenauswahleinrichtung wirkt dabei derart auf das bistabile Element ein, daß ein bestimmter der beiden Lagezustände für die ausgewählten Platinen sicher erreicht wird.

Die Ansprüche 2 bis 17 betreffen vorteilhafte Weiterbildungen der erfindungsgemäßen Jacquardmaschine.

Entsprechend den Ansprüchen 2 und 3 kann die Platine mit dem bistabilen Element entweder direkt oder mittels einer Hebevorrichtung oder dgl. in Verbindung stehen.

Das bistabile Element kann vorteilhaft elastisch verformbar, insbesondere in Form eines Stabes oder einer Blattfeder ausgebildet sein. Die mechanische Verformungsspannung kann dabei durch eine axial bzw. in Längsrichtung gerichtete Kraftkomponente auf den Stab bzw. die Blattfeder einwirken. Gemäß den Ansprüchen 8 und 9 kann dies durch das Zusammenführen zweier im Endbereich des Stabes bzw. der Blattfeder angeordneten Lagerpunkte z. B. mittels eines Exzenters oder eines Hydraulik- oder Pneumatikkolbens geschehen.

Entsprechend den Ansprüchen 10 bis 13 kann vorteilhaft weiterhin ein Verriegelungselement vorgesehen sein, daß das bistabile Element in einem seiner stabilen Lagezustände verriegelt. Während einer Verriegelungszeit wird somit verhindert, daß die zugeordnete Platine an der Hub- und Senkbewegung teilnimmt. Vorteilhaft kann ferner ein Entriegelungselement vorgesehen sein, daß das bistabile Element nach einer vorgegebenen Verriegelungszeit wieder freigibt.

Weiterhin kann nach den Ansprüchen 14 bis 17 eine Initialvorrichtung vorgesehen sein, die in Abhängigkeit von einem entsprechenden Steuersignal eine gerichtete Initialauslenkung des bistabilen Elementes herbeiführt, wobei das bistabile Element nach Einwirken der mechanischen Verformungsspannung (als ersten Zustand bei Inbetriebsetzung der Jacquardmaschine) einen bestimmten der beiden stabilen Lagezustände einnimmt. Die Initialeinrichtung kann z. B. hydraulisch, pneumatisch, elektromagnetisch oder elektrostatisch betrieben werden.

Die Aufgabe wird hinsichtlich des Verfahrens zum Betreiben der erfindungsgemäßen Jacquardmaschine durch die Merkmale der Ansprüche 21 oder 23 gelöst.

Der Anspruch 21 betrifft den Betrieb der Jacquardmaschine als Offenfach-Jacquardmaschine. Die bistabilen Elemente wechseln dabei unmittelbar zwischen den beiden stabilen Lagezuständen und werden in diesen Zuständen verriegelt. Nach jedem Schußeintrag der Webmaschine wird festgestellt, welche Platinen für den nächsten Schußeintrag der Webmaschine entsprechend den Webmustern ihren Zustand wechseln müssen. Das Wechseln des Lagezustands der bistabilen Elemente erfolgt durch Entriegeln und phasenrichtiges Ausüben der mechanischen Verformungsspannung, so daß die bistabilen Elemente den jeweils anderen stabilen Lagezustand erreichen.

Der Anspruch 23 betrifft ein Verfahren zum Betreiben der Jacquardmaschine als Geschlossenfach-Jacquardmaschiene. Die bistabilen Elemente gehen nach jedem Schußeintrag der Webmaschine in einen neutralen Lagezustand zurück. Nach Auswahl der zu hebenden und der zu senkenden Platinen wird eine entspechende Initialauslenkung auf jedes der bistabilen Elemente ausgeübt, so daß die bistabilen Elemente durch Ausüben der mechanischen Verformungsspannung in einen bestimmten der beiden stabilen Lagezustände übergehen.

Die vorstehend erläuterte Jacquardmaschine sieht für jeden Kettfaden der Webmaschine ein bistabiles Element, insbesondere einen elastisch verformbaren Stab oder eine elastisch verformbare Blattfeder, vor, die über je eine Platine kraft- und formschlüssig mit dem zugeordneten Kettfaden verbunden ist. Durch eine periodisch auf das bistabile Element einwirkende äußere mechanische Verformungsspannung wird das bistabile Element in einen seiner beiden stabilen Lagezustände geführt, und der zugeordnete Kettfaden dementsprechend abgesenkt oder angehoben.

In Weiterbildung ist es vorteilhaft, wenn die mechanische Verformungsspannung auf die bistabilen Elemente in einfacher Weise ausgeübt werden kann und nach erfolgter Fachbildung ein sicherer Schußeintrag der Webmaschine gewährleistet ist.

Dies wird durch die kennzeichnenden Merkmale des Anspruchs 24 erreicht.

Zum Ausüben der mechanischen Verformungsspannung auf die bistabilen Elemente ist eine Spannvorrichtung vorgesehen, in welcher die bistabilen Elemente zumindest einseitig gelagert sind. Die Spannvorrichtung ist an eine Antriebswelle kraftschlüssig aber nicht formschlüssig gekoppelt, so daß die Spannvorrichtung von der Antriebswelle mitgeführt wird, wenn die Spannvorrichtung nicht stillgesetzt ist. Eine derartige Stillsetzung der Spannvorrichtung erfolgt mittels einer Arretiereinrichtung, wenn die Platinen ihren angehobenen oder abgesenkten Zustand erreicht haben, um einen sicheren Schußeintrag der Webmaschinen zu gewährleisten, insbesondere, um diesen Zustand auch für mehrere Schüsse beibehalten zu können, wenn dies erforderlich ist. Dabei weist die Spannvorrichtung einen Spannhebel auf, der mit der Antriebswelle kraftschlüssig, z. B. federnd verbunden ist.

Die Ansprüche 25 bis 39 beinhalten vorteilhafte Weiterbildungen der dieses Gedankens.

Die Arretiereinrichtung kann nach Anspruch 25 in einfacher Weise als Backenbremse ausgebildet sein und kann hierzu entsprechend Anspruch 26 einen schwenkbar gelagerten Bremshebel aufweisen, der über geeignete Bremsbacken aus einem verschleißarmen Material mit einem hohen Reibungskoeffizienten, aus einer sägezahnartigen Eingriffsanordnung oder dgl., die notwendige Bremskraft zum Stillsetzen der Spannvorrichtung auf geeignete Teile der Spannvorrichtung, insbesondere den Spannhebel nach Anspruch 24, ausübt. Die Bremsbacken können hierbei nach Anspruch 27 entweder unmittelbar auf dem Bremshebel aufgebracht sein, an diesem angeordnet oder, um ein Abscheren zu vermeiden in diesen eingelassen sein. Die Ausbildung als Backenbremse ist vorteilhaft, weil bei Änderung des Schwingweges der Spannvorrichtung keinerlei Nachstellung notwendig wird, wesentlich ist jedoch das sichere Halten in der Bremsposition.

Der Bremshebel der Arretiereinrichtung kann entsprechend Anspruch 28 vorteilhaft derart vorgespannt sein, daß auf die Spannvorrichtung eine zum Stillsetzen derselben ausreichende Bremskraft ausgeübt wird. Dies hat den Vorteil, daß die Bremskraft ohne weitere energieverbrauchende Aggregate aufgebracht wird und z. B. beim Ausfall der Betriebsspannung der Maschine die Spannvorrichtung automatisch stillgesetzt wird.

Um die Arretiereinrichtung zu lösen, muß die Backenbremse in geeigneter Weise lösbar sein. Dies kann nach Anspruch 29 durch eine Nockenwelle und oder einen Elektromagneten erfolgen. Im gelösten Zustand kann die Arretiereinrichtung mittels eines z. B. an dem Bremshebel angreifenden Elektromagneten nach Anspruch 30 solange festgesetzt werden, bis eine erneute Arretierung zu erfolgen hat. Der Elektromagnet kann auch nur kurzzeitig zwecks Ansteuerung erregt werden, dann muß für sicheres Halten in dem gelösten Zustand gesorgt werden, z. B. kann nach Anspruch 31 ein Permanentmagnet vorgesehen sein, der alleine, nach erfolgter Ansteuerung durch den Elektromagneten den Bremshebel zu halten vermag.

Alternativ kann die Arretiereinrichtung entsprechend Anspruch 32 in einfacher Weise als elektromagnetisch, pneumatisch oder hydraulisch betätigbare Stößel ausgebildet sein, der bei entsprechender Betätigung die Bewegungsbahn der Spannvorrichtung blockiert.

Eine als Backenbremse ausgebildete Arretiereinrichtung kann nach Anspruch 33 vorteilhaft mittels eines Kniehebels weitergebildet sein, der in seiner gestreckten Stellung mittels einer Bremsbacke die Spannvorrichtung stillsetzt und in seiner abgewinkelten Stellung die Spannvorrichtung freigibt. Zur Bremskraftverstärkung kann weiterhin nach Anspruch 34 ein Bremshebel vorgesehen sein, wobei Kraftarm und Wirkarm der Hebeleinrichtung an die zur Stillsetzung der Spannvorrichtung benötigte Bremskraft anzupassen sind.

Zum Betätigen des Kniehebels kann nach Anspruch 35 eine an einem Ende des Kniehebels angeordnete Kniehebel-Antriebswelle vorgesehen sein, die wie die Antriebswelle für die Spannvorrichtung eine Wipp-Bewegung derart ausführt, daß der Kniehebel zwischen seiner gestreckten und abgewinkelten Stellung transformiert wird.

Um den Kniehebel in seiner gestreckten Stellung festzusetzen und somit die Spannvorrichtung zu arretieren, kann entsprechend Anspruch 36 eine geeignete Halteeinrichtung vorgesehen sein. Die Halteeinrichtung kann in einfacher Weise nach Anspruch 37 durch einen Elektromagneten gebildet sein, der nach Anspruch 38 mit einer dem Kniehebel zugeordneten Rückstelleinrichtung zusammenwirken kann. Alternativ kann der Kniehebel so ausgebildet sein, daß er in seiner gestreckten Stellung einrastet. Dies kann in einfacher Weise durch Überstrecken des Kniehebels erreicht werden. Zum Lösen des Kniehebels und somit der stillgesetzten Spannvorrichtung kann ein elektromagnetisch, pneumatisch, hydraulisch oder dgl. betätigbarer Stößel entsprechend Anspruch 39 vorgesehen sein.

In den Zeichnungen sind Ausführungsformen der Erfindung beispielhaft dargestellt. Es zeigen
- Fig. 1:: ein erstes Ausführungsbeispiel der Platinenansteuerung bei der erfindungsgemäßen Jacquardmaschine;
- Fig. 2:: ein zweites Ausführungsbeispiel der Platinenansteuerung bei der erfindungsgemäßen Jacquardmaschine;
- Fig. 3A bis Fig. 3E:: Diagramme zur Erläuterung der erfindungsgemäßen Platinenansteuerung in verschiedenen Bewegungsphasen;
- Fig. 4:: Kaskadenanordnung zur Erhöhung der Dichte der Platinen bei der erfindungsgemäßen Jacquardmaschine;
- Fig. 5:: ein drittes Ausführungsbeispiel zur Platinenansteuerung bei der erfindungsgemäßen Jacquardmaschine;
- Fig. 6:: ein Platinenhub-Zeitdiagramm zur Erläuterung der Arbeitsweise dererfindungsgemäßen Jacquardmaschine.
- Fig. 7: einen Schnitt durch eine erste Weiterbildung der erfindungsgemäßen Platinenantriebseinrichtung einschließlich Platinenauswahleinrichtung;
- Fig. 8: einen Schnitt durch eine zweite Weiterbildung der Erfindung;
- Fig. 9: einen Schnitt durch eine dritte Weiterbildung der Erfindung;
- Fig. 10: einen Schnitt durch eine vierte Weiterbildung der Erfindung unter Verwendung eines Kniehebels in gestreckter Stellung;
- Fig. 11: einen Schnitt durch eine vierte Weiterbildung der Erfindung unter Verwendung eines Kniehebels in abgewinkelter Stellung;
- Fig. 12: einen Schnitt durch eine fünfte Weiterbildung der Erfindung unter Verwendung eines Kniehebels in gestreckter Stellung;
- Fig. 13: einen Schnitt durch eine fünfte Weiterbildung der Erfindung unter Verwendung eines Kniehebels in abgewinkelter Stellung.

Fig. 1 zeigt ein erstes Ausführungsbeispiel der Platinenansteuerung bei der erfindungsgemäßen Jacquardmaschine. Gezeigt ist lediglich die Anordnung für eine einzige Platine, die entsprechend der Anzahl der verwendeten Platinen mehrfach vorhanden ist. Die Platinenansteuerung weist ein bistabiles Element (im vorliegenden Ausführungsbeispiel als elastisch verformbarer Stab 1) auf. Mittels einer Hydraulikvorrichtung 2a und 2b und eines Gestänges 3a und 3b ist der Stab 1 mit einem in axialer Richtung wirkenden Kräftepaar belastbar, so daß auf den Stab 1 eine mechanische Verformungsspannung einwirkt. Der Stab 1 ist hierzu in den Lagerpunkten 4a und 4b an dem Gestänge 3a bzw. 3b drehbar gelagert. Der obere stabile Lagezustand des Stabes ist in der Figur als durchgezogene Linie eingezeichnet, während der untere stabile Lagezustand in der Figur als unterbrochene Linie angedeutet ist. Im Mittelbereich des verformbaren Stabes 1 ist an einem Lagerpunkt 5 eine Platine 6 gelagert und kraft- und formschlüssig mit dem Stab 1 verbunden. An der Unterseite der Platine 6 befindet sich eine Öse 7 zur Aufnahme eines Kettfadens. Es ist jedoch auch möglich an der Unterseite der Platine eine Befestigungsvorrichtung für eine Litze oder dergleichen vorzusehen, welche die Verbindung zwischen dem Kettfäden und der Platine 6 vermittelt.

Nach axialer Belastung des Stabes 1 nimmt dieser entweder seinen oberen stabilen Lagezustand oder seinen unteren stabilen Lagezustand ein. Welcher der beiden stabilen Lagezustände ausgewählt wird, hängt wesentlich von den Anfangsbedingungen vor Ausüben der axialen Belastung auf den Stab 1 ab. Zur gezielten Veränderung dieser Anfangsbedingungen kann eine Initialvorrichtung 8 vorgesehen sein, die im konkreten Ausführungsbeispiel ebenfalls als Hydraulikvorrichtung ausgebildet ist. Auf die Wirkungsweise der Initialvorrichtung 8 wird weiter unten eingegangen. Zur Verriegelung des elastisch verformbaren Stabes 1 in seinem stabilen Lagezustand ist ein Verriegelungselement 9 vorgesehen, das an dem Gestänge 3a drehbar gelagert ist. Auf der Seite des Gestänges 3b weist das Verriegelungselement 9 ein Klinkenende 10 auf, in welchen das Gestänge 3b nach Erreichen eines beliebigen der beiden stabilen Lagezustände des Stabes 1 einrastet. Wenn sich der elastisch verformbare Stab 1 in seinem oberen stabilen Lagezustand befindet, befindet sich auch der mit diesem über die Platine 6 verbundene Kettfaden in einem angehobenen Zustand, während sich der Kettfaden in einem abgesenkten Zustand befindet, wenn der elastisch verformbare Stab 1, seinen unteren stabilen Lagezustand einnimmt. Während der Verriegelung des Stabes 1 durch das Verriegelungselement 10 ist das Webfach der Webmaschine folglich geöffnet.

Ist aufgrund des zu webenden Webmusters zu fordern, daß der mit der Platine 6 verbundene Kettfaden von der angehobenen in die abgesenkte Position oder umgekehrt wechselt, so wird der Verriegelungszustand mittels eines Entriegelungselementes 11, daß im dargestellten Ausführungsbeispiel als ansteuerbarer Elektromagnet ausgeführt ist, beendet. Der Elektromagnet 11 bewirkt bei Erregung ein Anheben des Verriegelungselementes 9, so daß die Bewegung des Gestänges 3a und 3b freigegeben wird. Durch die elastische Verformung des Stabes 1 wird er mitsamt der Platine 6 in Richtung auf den jeweils anderen stabilen Lagezustand beschleunigt. Durch die in der Neutralstellung vorhandene kinetische Energie wird der dort befindliche Totpunkt überwunden, und der elastisch verformbare Stab 1 wird zumindest geringfügig in Richtung auf den jeweils anderen stabilen Lagezustand deformiert. In dieser Bewegungsphase setzt erneut die mittels der Hydraulikeinrichtung 2a und 2b einwirkende axiale Belastung des Stabes 1 ein, wodurch dieser schließlich vollkommen derart verformt wird, daß er den jeweils anderen stabilen Lagezustand einnimmt.

Durch diesen Bewegungsablauf wird die Platine 6 und der mit dieser in Verbindung stehende Kettfaden von dem angehobenen in den abgesenkten Zustand oder umgekehrt überführt. Nach Erreichen eines neuen stabilen Lagezustands des elastisch verformbaren Stabes 1 rastet das Gestänge 3b wiederum in das klinkenartige Ende 10 des Verriegelungselementes 9 ein, sofern der Elektromagnet 11 entregt ist. Der verformbare Stab 1 und die Platine 6 verweilen solange im angehobenen bzw. abgesenkten Zustand, bis dieser Zustand erneut in Abhängigkeit von dem zu webenden Webmuster gewechselt werden muß.

Die Initialvorrichtung 8 dient bei dem vorstehend beschriebenen Betrieb der erfindungsgemäßen Jacquardmaschine als Offenfach-Jacquardmaschine lediglich zum sicheren Erreichen des angehobenen oder des abgesenkten Zustandes bei Inbetriebnahme der Maschine und kann auch weggelassen werden. Bei Weglassen der Initialvorrichtung 8 ist durch eine geeignete Vorverformung des Stabes 1 sicherzustellen, daß der Stab bei Inbetriebnahme zunächst einen bestimmten der beiden stabilen Lagezustande einnimmt. Für diese Grund- oder Vorverformung kann bereits die Schwerkraft der Platine 6 ausreichend sein. Schließlich kann auch darauf verzichtet werden, daß sämtliche bistabilen Elemente also die Stäbe 1 bei Inbetriebnahme einen vorgegebenen Lagezustand einnehmen, wenn nachfolgend ein Leerzyklus ohne Schußeintrag der Webmaschine vorgenommen wird, in welchem die Ausgangs-Lagezustande der bistabilen Elemente 1 hergestellt werden.

Ferner kann ein Sensorelement oder ein Paar von Sensorelementen 30a, 30b vorgesehen sein, um zu erfassen ob der elastisch verformbare Stab 1 sich in dem angehobenen oder abgesenkten Lagezustand befindet. Die Sensorelemente 30a, 30b können z.B. als elektrische Kontakte aber auch als berührungslos arbeitende Annäherungssensoren ausgebildet sein. Insbesondere wenn keine Initialvorrichtung 8 verwendet wird sind die Sensorelemente 30a, 30b besonders vorteilhaft, da bei Inbetriebnahme der Maschine sicher festgestellt werden kann, in welchem der beiden stabilen Lagezustände sich ein jedes der im vorliegenden Ausführungsbeispiel als elastisch verformbare Stäbe 1 ausgebildeten bistabilen Element befindet. Der Lagezustand jener elastisch verformbaren Stäbe 1, die sich in Bezug auf den nachfolgenden Schußeintrag der Webmaschine nicht im vorgesehenen Lagezustand befinden, können dann während des nachfolgenden Zyklus der einwirkenden Verformungskraft in den jeweils anderen Lagezustand überführt werden. Auch nach der Inbetriebnahme der Maschine ist die Verwendung der Sensorelemente 30a, 30b vorteilhaft, da jederzeit ermittelt werden kann, ob sich die elastisch verformbaren Stäbe 1 und die Platinen 6 im mit dem Webmuster übereinstimmenden Lagezustand befinden. Sollte dies für eine bestimmte Platine 6 aufgrund eines Betriebsfehlers nicht der Fall sein, so kann dieser Fehler bereits im nächsten Zyklus behoben werden und setzt sich somit nicht über die gesamte Webware fort.

In Fig. 2 ist ein weiteres Ausführungsbeispiel der Platinensteuerung bei der erfindungsgemäßen Jacquardmaschine dargestellt. Anstatt eines elastisch verformbaren Stabes 1 oder einer elastisch verformbaren Blattfeder besteht das bistabile Element im gezeigten Ausführungsbeispiel aus einem scherenartigen Gestänge 1a und 1b, das drehbar in den Lagerpunkten 4a und 4b in das Gestänge 3a und 3b eingreift. Die Lagerpunkte 4a und 4b sind wie in dem in Fig. 1 dargestellten Ausführungsbeispiel mittels einer Hydraulikeinrichtung 2a und 2b zusammen- und auseinanderführbar. Die Vorrichtung weist weiterhin die bereits anhand von Fig. 1 beschriebene Verriegelungs- und Entriegelungsvorrichtung 9 - 11 auf. Das scherenartige Gestänge 1a und 1b weist einen oberen, in der Fig. 2 mittels durchgezogener Linien dargestellten ersten stabilen Lagezustand und einen zweiten in der Fig. 2 mittels unterbrochener Linien dargestellten unteren stabilen Lagezustand auf. Nach Zusammenführen der beiden Lagerpunkte 4a und 4b nimmt das bistabile Element 1a, 1b einen der beiden stabilen Lagezustände an. Eine gezielte Auswahl eines bestimmten der beiden stabilen Lagezustände kann entweder mittels des in Fig. 1 dargestellten Hydraulik- oder Pneumatikkolbens 8, oder wie in Fig. 2 dargestellt, mittels zweier Elektromagneten 8a und 8b erfolgen. Wird an den Elektromagneten 8a ein Steuerimpuls angelegt, er also erregt, so ergibt sich eine nach unten gerichtete Initialverformung des bistabilen Elementes 1a und 1b, so daß das bistabile Element la und 1b nach Zusammenführen der beiden Lagerpunkte 4a und 4b in den unteren stabilen Lagezustand übergeht. Umgekehrt geht das bistabile Element la, 1b nach Zusammenführen der beiden Lagerpunkte 4a und 4b in den oberen stabilen Lagezustand über, wenn auf den Elektromagneten 8b ein entsprechender Steuerimpuls einwirkt, also dieser erregt wird (und der andere Elektromagnet 8a entregt ist).

Ein wesentlicher Unterschied zu dem in der Fig. 1 dargestellten Ausführungsbeispiel besteht für das in Fig. 2 dargestellten Ausführungsbeispiel darin, daß die elastische Verspannungsenergie des bistabilen Elementes zum Wechseln der Verformungsspannungszustände nicht ausgenutzt werden kann. Es kann aber die elastische Verspannung der Kettfäden in entsprechender Weise ausgenutzt werden. Ferner kann der anhand der Fig. 1 beschriebene Bewegungsablauf dadurch erzielt werden, daß zumindest beim Anheben der Platine 6 während einer ersten Bewegungsphase die Lager 4a, 4b durch aktives Betätigen der Schubeinrichtung 2a, 2b auseinandergeführt werden, während nach Durchlaufen des Totpunktes diese erneut zusammengeführt werden.

Zu betonen ist, daß die in den Fig. 1 und 2 dargestellten Ausführungsbeispiele in vielfältiger Weise in Einklang mit dem Erfindungsgedanken abgeändert werden können. Insbesondere kann ein Abschnitt des elastisch verformbaren bistabilen Elementes magnetostriktiv oder elektrostriktiv ausgebildet sein, so daß das Einwirken eines magnetischen bzw. elektrischen Feldes die notwendige Initialverformung bewirkt. Die Schubeinrichtung 2a, 2b ist nicht notwendigerweise hydraulisch oder pneumatisch auszubilden. Das periodische Ausüben der mechanischen Verformungsspannung auf das bistabile Element kann z. B. auch mittels eines Getriebes oder eines Exzenters einer angetriebenen Welle bewirkt werden. Insbesondere ist es auch möglich, einen der beiden Lagerpunkte 4a oder 4b ortsfest vorzusehen und lediglich den anderen Lagerpunkt bei Einwirken der Verformungskraft zu verschieben. Ebenso ist es möglich, das bistabile Element an zumindest zwei Punkten ortsfest aber drehbar verschiebbar zu lagern. Das Verriegelungselement 9 kann alternativ jedes der beiden Enden des bistabilen Elementes 1 getrennt und unabhängig voneinander verriegeln. Das Entriegelungselement 11 kann selbstverständlich auch in klassischer Weise mechanisch ansteuerbar ausgebildet sein.

Anhand der Fig. 3A bis 3E wird der Betrieb der erfindungsgemäßen Jacquardmaschine als Geschlossenfach-Jacquardmaschine beschrieben. Es wird angenommen, daß der elastisch verformbare Stab 1, der im vorliegenden Ausführungsbeispiel das bistabile Element bildet, nach jedem Schußeintrag der Webmaschine in einen in Fig. 3A dargestellten neutralen Ausgangszustand zurückkehrt. Der neutrale Zustand des elastisch verformbaren Stabes 1 entspricht dem geschlossenen Zustand des Webfaches der Webmaschine, d. h. sämtliche Kettfäden weisen in der Webmaschine ein annähernd gleiches Niveau auf. Nach dem Feststellen, welche der Kettfäden für den nächsten Schußeintrag der Webmaschine anzuheben sind und welche Kettfäden abzusenken sind, werden entsprechende Steuersignale an sämtliche Initialvorrichtungen 8 übertragen, die für sämtliche Platinensteuervorrichtungen vorgesehen sind. Im vorliegenden Ausführungsbeispiel ist die Initialvorrichtung 8 als Hydraulik- bzw. Pneumatikkolben ausgebildet. Die Initialvorrichtung 8 bewirkt eine geringfügige Initialauslenkung,die das bistabile Element 1 wie in Fig. 3B gezeigt, in Richtung auf den abgesenkten Lagezustand oder wie anhand von Fig. 3D gezeigt, in Richtung auf den angehobenen Lagezustand verformen kann. Die hierbei erforderliche Verformungskraft kann minimal sein. Es ist lediglich zu fordern, daß durch die nachfolgende Einwirkung der mechanischen Verformungsspannung, die im dargestellten Ausführungsbeispiel mittels der hydraulischen oder pneumatischen Schubeinrichtung 2a, 2b erzeugt wird, das bistabile Element, d. h. der Stab 1, in einen durch die Initialauslenkung eindeutig bestimmten Lagezustand übergeht.

Die vollständige Verformung des bistabilen Elementes 1 bis zum Erreichen eines der stabilen Lagezustände ist in den Fig. 3C und 3E jeweils für den oberen und unteren Lagezustand dargestellt. Die von der Schubvorrichtung 2a, 2b ausgehende Verformungsspannung wird mittels des Gestänges 3a, 3b auf den elastisch verformbaren Stab 1 übertragen. Nach dem Beenden der Ausübung der elastischen Verformungsspannung relaxiert der elastisch verformbare Stab 1 wieder in den in Fig. 3A dargestellten neutralen Zustand. Der beschriebene Vorgang wird nach jedem Schußeintrag der Webmaschine periodisch wiederholt.

Fig. 4 zeigt eine kaskadenförmige Anordnung der erfindungsgemäßen Platinensteuervorrichtungen 13 - 1 bis 13 - 5. In Spannrichtung der Kettfäden 12 sind mehrere (im dargestellten Ausführungsbeispiel fünf) Platinen 6 - 1 bis 6 - 5 vorgesehen, in die jeweils unterschiedliche Kettfäden 12 eingreifen. Die zugeordneten Platinensteuervorrichtungen 13 - 1 bis 13 - 5 sind übereinander angeordnet. Durch die Eliminierung der Harnischschnüre aus der erfindungsgemäßen Jacquardmaschine steht der bei konventionellen Jacquardmaschinen vorgesehene Raum zum Verspannen der Harnischschnüre nunmehr für die Über- und Nebeneinanderanordnung der erfindungsgemäßen Platinensteuervorrichtungen zur Verfügung. Das in Fig. 4 dargestellte Anordnungsbeispiel bezieht sich auf das in Fig. 3 dargestellte Ausführungsbeispiel der Platinensteuervorrichtungen 13. Die einzelnen Platinensteuervorrichtungen 13 - 1 bis 13 - 5 arbeiten wie anhand der Fig. 3A bis 3E erläutert. Die einzelnen Steuervorrichtungen 13 - 1 bis 13 - 5 können jedoch auch wie anhand der Fig. 1 und 2 erläutert ausgebildet sein. Die einzelnen Platinensteuervorrichtungen 13 - 1 bis 13 - 5 arbeiten wie anhand der Fig. 1 und 2 bzw. 3A bis 3E erläutert.

Durch die in Auslenkrichtung der Kettfäden 12 versetzt angeordneten Platinen 6 - 1 bis 6 - 5 und die Übereinanderanordnung der einzelnen Platinensteuervorrichtungen 13 - 1 bis 13 - 5 kann der effektive Platzbedarf einer einzelnen Platinensteuervorrichtung in Schußrichtung der Webmaschine, d. h. senkrecht zur Spannrichtung der Kettfäden 12, wesentlich verringert werden. In Schußrichtung der Webmaschine kann die in Fig. 4 dargestellte Anordnung beliebig oft versetzt wiederholt ausgebildet sein, um jeden einzelnen Kettfaden einzeln ansteuern zu können. Mittels unterbrochender Linienführung ist der untere stabile Lagezustand der bistabilen Elemente 1 - 1 bis 1 - 5 und der abgesenkte Zustand der Platinen 6 - 1 bis 6 - 5 sowie der Kettfäden 12 dargestellt. Wenn sich sämtliche Kettfäden 12 im angehobenen oder abgesenkten Zustand befinden, wird zwischen diesen das Webfach 14 ausgebildet.

Fig. 5 zeigt ein weiteres Ausführungsbeispiel der erfindungsgemäßen Platinensteuervorrichtung. In Abweichung zu den bisher dargestellten Ausführungsformen ist die Platine 6 nicht unmittelbar mit dem bistabilen Element 1, sondern mittels einer Hebelvorrichtung 22, die an einer Stelle 23 drehbar gelagert ist, mit dem bistabilen Element, hier wieder ein Stab 1, kraftschlüssig verbunden. Der angehobene Zustand der Platine 6 und die entsprechende Stellung des Stabes 1 und der Hebelvorrichtung 22 ist in Fig. 5 mittels unterbrochener Linien eingezeichnet. Ebenfalls abweichend von den bisher dargestellten Ausführungsformen wird die auf den Stab 1 einwirkende mechanische Verformungsspannung mittels eines auf einer angetriebenen Welle 20 aufsitzenden Exzenters 21 periodisch ausgeführt. Das dem Exzenter 21 abgewandte Ende des Stabes 1 ist ortsfest eingespannt. Mittels der Elektromagnete 8a und 8b kann jeweils ein bestimmter der beiden stabilen Lagezustände des Stabes 1, wie bereits anhand von Fig. 2 beschrieben, zuverlässig selektiert werden. Vor Einwirken des Exzenters 21 auf den Stab 1 erfährt dieser eine Initialauslenkung entweder in Richtung auf den angehobenen oder den abgesenkten Lagezustand. Die Verwendung der Hebelvorrichtung 22 im dargestellten Ausführungsbeispiel weist den Vorteil auf, daß der Platinenhub oder die Kraft zum Heben und Senken der Platine 6 variiert werden kann.

Fig. 6 zeigt den zeitlichen Verlauf des Platinenhubes bei unterschiedlichen Betriebsweisen der erfindungsgemäßen Jacquardmaschine. Es sei angenommen, daß nach Inbetriebnahme der Jacquardmaschine zunächst jede zweite Platine angehoben, die anderen Platinen abgesenkt werden. Sodann werden jene Platinen ausgewählt, die beim nachfolgenden Schußeintrag der Webmaschine den gerade eingenommenen - in Fig. 6 den angehobenen - Zustand aufweisen müssen. Der zeitliche Verlauf der Lage dieser Platinen ist mittels einer strich-punktierten Linie eingezeichnet. Die anderen zuvor angehobenen Platinen werden während der Zeitspanne t₁ bis t₃ abgesenkt. In einem vorgegebenen zeitlichen Toleranzbereich um den Zeitpunkt t₃ kann der Schußeintrag der Webmaschine erfolgen. Danach wird erneut festgestellt, welche Platinen hinsichtlich des nun nachfolgenden Schußeintrages der Webmaschine bereits im richtigen Zustand vorliegen. Diese Platinen verharren während der Zeitspanne t3 bis t5 im angehobenen bzw. abgesenkten Zustand, während die anderen Platinen während dieser Zeitspanne ihren Lagezustand ändern. Der nächste Schußeintrag der Webmaschine erfolgt in einem zeitlichen Toleranzbereich um den Zeitpunkt t5, u.s.w.. Dies gilt umgekehrt gleichermaßen für die im Initialschritt abgesenkten Platinen.

Ein Schnitt durch eine erste Weiterbildung der erfindungsgemäßen Platinenantriebseinrichtung ist in Fig. 7 dargestellt. Darüberhinaus sind aus der Figur weitere wesentliche Elemente der vorgeschlagenen Jacquardmaschine zu ersehen. Wie bereits erläutert, weist die Jacquardmaschine ein mechanisch verformbares bistabiles Element 1 auf, das in der dargestellten Weiterbildung als elastisch verformbarer Stab ausgebildet ist. Das bistabile Element 1 kann jedoch auch andere Ausgestaltungen, z. B. in Form einer Blattfeder, aufweisen. Für jeden Kettfaden 12 der Webmaschine ist ein solches bistabiles Element 1 vorgesehen, das jeweils über einen nur schematisch dargestellte Platine 6 und eine Öse 7 mit dem Kettfaden 12 verbunden ist. Durch Verformen des bistabilen Elementes 1 entweder in den abgesenkten Zustand la oder den angehobenen Zustand 1b wird der zugeordnete Kettfaden 12 entweder abgesenkt oder angehoben, um ein geeignetes Webfach auszubilden.

Das bistabile Element 1 ist Teil einer Platinenantriebseinrichtung der Jacquardmaschine. Für Deformation der bistabilen Elemente 1 weist die Platinenantriebseinrichtung weiterhin eine noch zu erläuternde Spannvorrichtung 31 auf, mittels welcher die bistabilen Elemente 1 mit einer im wesentlichen axial einwirkenden elastischen Verformungsspannung beaufschlagt werden.

Die Jacquardmaschine verfügt darüberhinaus über eine Platinenerfassungseinrichtung 30, um den abgesenkten Zustand la oder angehobenen Zustand 1b der bistabilen Elemente separat für jedes bistabile Element zu detektieren. Bei der Weiterbildung nach Fig. 7 ist die Platinenerfassungseinrichtung 30 schematisch durch zwei Sensorelementanordnungen 30a, 30a' und 30b, 30b' gebildet, z. B. Hallsensoren, Piezoelemente oder dergleichen, dargestellt. Wenn das betreffende bistabile Element 1 in seinem in Volllinien dargestellten abgesenkten Zustand ist, liegen sich die Sensorelementteile 30b und 30b' gegenüber, so daß dieser Zustand erfasst werden kann. Die Übereinstimmung mit den Musterdaten kann festgestellt werden und die Notwendigkeit einer Ansteuerung überprüft werden. Dies ist insbesondere nach einer Initialisierung erforderlich. In gleicher Weise wird der angehobene Zustand mittels der Sensorelementteile 30a und 30a' erfasst.

Zum Aufbringen der mechanischen Verformungsspannung weist die Spannvorrichtung 31 einen Spannhebel 32 auf. In dem Spannhebel 32 sind Lagerelemente 33 zur Lagerung der bistabilen Elemente 1 vorgesehen. Die Spannvorrichtung kann entweder mehrere oder sämtliche bistabile Elemente 1 der Jacquardmaschine aufnehmen, zweckmäßig ist für jedes bistabile Element 1 ein separater Spannhebel 32 vorgesehen, wobei die Spannhebel in der nicht dargestellten Breitenerstreckung der Jacquardmaschine versetzt nebeneinander angeordnet sind oder sein können. Der Spannhebel 32 ist kraft- aber nicht formschlüssig an eine Antriebswelle 34 gekoppelt und an einer zu der Antriebswelle 34 konzentrisch angeordneten Achse 39 drehbar gelagert. Eine entsprechende Kopplung zwischen dem Spannhebel 32 und der Antriebswelle 34 kann entweder in einfacher Weise durch Reibschluß oder vorteilhaft über eine Koppelfeder, insbesondere eine Blattfeder, erfolgen. Zur Verminderung der Reibung kann ein Freistich 35 (eine Vertiefung) vorgesehen sein. Die Antriebswelle 34 führt eine durch den Pfeil 36 angedeutete oszillierende oder Wipp-Bewegung aus, an welcher der Spannhebel 32 teilnimmt, sofern eine noch zu beschreibende Arretiereinrichtung nicht betätigt ist. Um eine Bewegung der Antriebswelle 32 auch dann zu ermöglichen, wenn der Spannhebel 32 mittels der noch zu beschreibenden Arretiereinrichtung stillgesetzt ist, weist diese in der dargestellten Weiterbildung eine Ausnehmung 37 auf, in welcher das untere Ende 38 des Spannhebels 32 frei beweglich ist.

Darüberhinaus weist die erfindungsgemäße Platinenantriebseinrichtung eine Arretiereinrichtung auf, um die Spannvorrichtung - in der dargestellten Weiterbildung den Spannhebel 32 - stillsetzen zu können, wenn die bistabilen Elemente 1 entweder ihren angehobenen Zustand 1b oder abgesenkten Zustand 1a erreicht haben. Hierzu werden nachfolgend unterschiedliche Weiterbildungen beschrieben.

Die in Fig. 7 dargestellte Weiterbildung weist als besonders einfache Lösung einen über einen Elektromagneten 40 betätigbaren Stößel 41 auf, der die Bewegungsbahn des Spannhebels 32 an geeigneter Stelle blockiert. Die bistabilen Elemente 1 verbleiben dabei so lange in ihrem verspannten Zustand 1a oder 1b, bis der Stößel 41 mittels des Elektromagneten 40 aus der Bewegungsbahn des Spannhebels 32 entfernt wird und der Spannhebel 32 erneut von der Antriebswelle 34 mitgeführt wird. Selbstverständlich kann der Stößel 41 anstatt elektromagnetisch, auch pneumatisch oder hydraulisch oder in anderer geeigneter Weise betätigt werden. Um den Stößel 41 zurückzuschieben, kann eine Rückstellfeder 42 vorgesehen sein.

Fig. 8 zeigt eine weitere Weiterbildung der Arretiereinrichtung. Die Arretiereinrichtung nach Fig. 8 weist einen an einer Achse 50 drehbar gelagerten Bremshebel 51 auf. Der Bremshebel 51 ist zum Beispiel über eine nur schematisch dargestellte Zugfeder 52 derart vorgespannt, daß der Bremshebel 51 über eine Bremsbacke 53 eine zum Stillsetzen des Spannhebels 32 ausreichende Kraft auf den selben ausübt. Durch den Bremshebel 51 wird eine geeignete Bremskraftverstärkung erzielt. Um den Spannhebel 32 nach Beenden des Arretiervorgangs wieder freizugeben, ist eine geeignete Vorrichtung zum Anheben des Bremshebels 51 erforderlich. Dazu ist in der Weiterbildung nach Fig. 8 eine Nockenwelle 54 vorgesehen, die um eine Achse 55 rotiert, und zwar synchron zur Wipp-Bewegung. Die Nocke 56 der Nockenwelle 54 hebt den Bremshebel 51 zum Lösen des Spannhebels 32 soweit an, daß die Bremsbacke 53 außer Eingriff mit dem Spannhebel 32 gebracht wird. Zum Halten des Bremshebels 51 in der angehobenen Position ist eine entsprechende Halteeinrichtung erforderlich. Diese kann in einfacher Weise durch einen Elektromagneten 57 realisiert werden, der mit einem an der gegenüberliegenden Seite des Bremshebels 51 angeordneten Permanentmagneten 58 zusammenwirken kann, um ein energieloses Halten des gelösten (gelüfteten) Bremshebels 51 in dieser Stellung zu ermöglichen. Beim "Anbieten", z. B. mittels der Nockenwelle 54, sind somit zwei Zustände möglich: Ist der Elektromagnet 57 erregt, weist er ein gleichpoliges Magnetfeld auf (wie der Permanentmagnet 58), weshalb keine Haftung sondern Abstoßung stattfindet, ist der Elektromagnet nicht erregt (entregt), so hält alleine der Permanentmagnet 58 den Bremshebel 51 stromlos gegen die Rückstellkraft (Feder 52) in der geöffneten Stellung. Bei einer vereinfachten Ausführungsform kann statt eines solchen Permanentmagneten an der dem Elektromagneten 57 gegenüberliegenden Seite des Bremshebels 51 auch ein Bereich mit einer Material hohen magnetischen Permeabilität vorgesehen sein. Das Lösen des Bremshebels 51 von dem Elektromagneten 57 erfolgt mittels der von der Zugfeder 52 ausgeübten Federkraft und/oder durch Umpolen der Stromrichtung Elektromagneten 57. Eine Anordnung entsprechend den Regeln der "Kinematischen Umkehrung" ist ebenso möglich.

Für die Bremsbacke 53 ist vorzugsweise ein möglichst verschleißarmes Material mit hohem Reibungskoeffizienten vorzusehen. Die Bremsbacke 53 kann entweder, wie in der dargestellten Weiterbildung, an der Unterseite des Bremshebels 51 oder aber an der Oberseite des Spannhebels 32 befestigt sein. Es kann auch eine sägezahnartige Eingriffsanordnung mit einem Bremsbacken-Kissen vorgesehen sein, wie dies schematisch in Fig.8 an der entsprechenden Fläche des Spannhebels 32 angedeutet ist.

Die in Fig. 9 dargestellte Weiterbildung entspricht weitestgehend der vorstehend anhand von Fig. 7 erläuterten Weiterbildung. Abweichend von Fig. 8 sind in der Weiterbildung nach Fig. 9 zwei hintereinander angeordnete Bremsbacken 53a und 53b vorgesehen. Die als Kugelsegmente ausgebildeten Bremsbacken lassen sich in entsprechende Vertiefungen 59a und 59b eindrücken, so daß eine schnelle und einfache Montage dieser Verschleißteile gewährleistet ist. Durch den sicheren Sitz der Bremsbacken 53a und 53b wird ein Abscheren derselben beim Betrieb der Vorrichtung weitgehend vermieden.

Die nachstehend zu beschreibenden in den Fig. 10 bis 13 dargestellten Weiterbildungen unterscheiden sich von den vorstehend beschriebenen Weiterbildung dadurch, daß als weitere Ausgestaltung der als Backenbremse ausgebildeten Arretiereinrichtung ein Kniehebel 60 Verwendung findet.

Die in Fig. 10 dargestellte Spannvorrichtung 31 weist die bereits anhand der Fig. 7 bis 9 beschriebenen Elemente, nämlich einen Spannhebel 32, Lagerungen 33 für die bistabilen Elemente 1 und eine eine Wipp-Bewegung ausführende Antriebswelle 34 auf. Auf die vorstehende Beschreibung wird daher Bezug genommen.

Der Kniehebel 60 besteht aus den Kniehebelelementen 60a und 60b, wobei das untere Kniehebelelement 60b elastisch, z. B. als U-förmige Blattfeder, ausgebildet sein kann. Die Kniehebelelemente 60a und 60b sind zueinander im Lagerelement 60c drehbar gelagert. Das obere Kniehebelelement 60a steht im Eingriff mit dem Bremshebel 51 und ist mit diesem über das Lagerelement 61 ebenfalls schwenkbar verbunden. Der Bremshebel 51 ist seinerseits an der Achse 50 schwenkbar gelagert und wirkt über die Bremsbacke 53 auf den Spannhebel 32 der Spannvorrichtung ein. In dem in Fig. 10 dargestellten Zustand der Arretiereinrichtung mit gestrecktem Kniehebel 60 (labiler Zustand) wirkt über den Bremshebel 51 und die Bremsbacke 53 eine Bremskraft auf den Spannhebel 32 ein, die diesen stillsetzt. In dem in Fig. 11 dargestellten Zustand der Arretiereinrichtung dagegen ist der Kniehebel 60 abgewinkelt (stabiler Zustand) und hebt über den Bremshebel 51 die Bremsbacke 53 soweit an, daß der Spannhebel 32 freigegeben ist. Der Spannhebel 32 wird im freigegebenen Zustand nach Fig. 11 somit wie vorstehend beschrieben von der Antriebswelle 34 mitgenommen und führt die vorstehend beschriebene Wipp-Bewegung aus, was in Fig. 11 mittels unterbrochener Linienführung angedeutet ist.

Um den Kniehebel 60 von seinem in Fig. 10 dargestellten gestreckten Zustand in den in Fig. 11 dargestellten abgewinkelten Zustand und umgekehrt zu überführen, ist am unteren Ende des unteren Kniehebelelementes 60b eine Kniehebel-Antriebswelle 62 vorgesehen, die eine zur Wipp-Bewegung der Antriebswelle 34 synchrone Wipp-Bewegung ausführt. Durch die Wipp-Bewegung der Kniehebel-Antriebswelle 62 wird der Kniehebel 60 in jedem Fall von seinem in Fig. 11 dargestellten abgewinkelten Zustand in den in Fig. 10 dargestellten gestreckten Zustand überführt. Ob der Kniehebel 60 umgekehrt von dem in Fig. 10 dargestellten gestreckten Zustand in den in Fig. 11 dargestellten abgewinkelten Zustand überführt wird, hängt davon ab, ob eine Halteeinrichtung 70 aktiviert ist. Durch die Halteeinrichtung 70 wird der Kniehebel 60 in seinem gestreckten Zustand gehalten, solange die Stillsetzung des Spannhebels 32 erforderlich ist. Zum Freigeben des Spannhebels 32 wird durch Deaktivieren der Halteeinrichtung 70 der Kniehebel 60 gelöst, so daß die Bremsbacke 53 des Bremshebels 51 außer Eingriff mit dem Spannhebel 32 gerät. Die Halteeinrichtung 70 muß eine ausreichend hohe Haltekraft auf den Kniehebel 60 ausüben, so daß die Deformation des in der dargestellten Weiterbildung elastisch ausgebildeten unteren Kniehebelelementes 60b während der Wipp-Bewegung der Kniehebelantriebswelle 62 den Kniehebel 60 nicht zu lösen vermag.

Die Halteeinrichtung 70 kann entsprechend der Weiterbildung nach Fig. 10 und Fig. 11 in einfacher Weise als Elektromagnet 71 ausgebildet sein.

Eine andere Weiterbildung der Halteeinrichtung für den Kniehebel 60 ist in den Fig. 12 und 13 dargestellt. Die Weiterbildung nach den Fig. 12 und 13 ist mit der vorstehend anhand der Fig. 10 und 11 beschriebenen Weiterbildung weitestgehend identisch, so daß auf eine detaillierte Beschreibung verzichtet werden kann. Das Festsetzen des Kniehebels 60 in dem in Fig. 12 dargestellten gestreckten Zustand wird bei dieser Weiterbildung dadurch erreicht, daß der Kniehebel 60 leicht überstreckt wird und somit in diesem Zustand festgesetzt ist. Eine entsprechende Festsetzung könnte alternativ auch durch einen Einrastmechanismus realisiert werden. Zum Lösen des Kniehebels 60 weist die Halteeinrichtung 70 in der dargestellten Weiterbildung einen durch einen Elektromagneten 72 betätigbaren Stößel 73 auf, der bei Betätigung gegen den Kniehebel 60 drückt und diesen freigibt. Die Betätigung des Stößels 73 könnte selbstverständlich in gleicher Weise pneumatisch oder hydraulisch erfolgen. Auch könnte entsprechend Fig. 8 und 9 ein Elektromagnet mit einem Permanentmagneten zusammenwirken.

Die Bewegung der Kniehebel-Antriebswelle 62 während der Wipp-Bewegung der Kniehebel-Antriebswelle 62 bei in gestreckter Position festgesetzem Kniehebel 60, ist in den Fig. 10 und 12 durch unterbrochene Linienführung angedeutet. In einem Mitnehmer 63 an der Kniehebel-Antriebswelle 62 kann ein Permanentmagnet 64 vorgesehen sein, der das damit zusammenwirkende untere Kniehebelelement 60b von der Halteeinrichtung 70 bei der Wipp-Bewegung der Kniehebel-Antriebswelle 62 sicher abhebt, wenn die Halteeinrichtung nicht zum Halten des Kniehebels 60 in gestrecktem Zustand angesteuert ist. Der Mitnehmer 63 stellt bei der Wipp-Bewegung ein "Anbieten" des Kniehebels an die Halteinrichtung 70 sicher.

Die vorstehend beschriebene Platinenantriebseinrichtung eignet sich, wie ersichtlichlich, vortrefflich zum Antrieb einer Jacquardmaschine, die nach dem Prinzip der Fig. 1 bis 6 arbeitet. Sie kann auch beidseitig an beiden Enden des bistabilen Elements 1 vorgesehen sein. Ferner können statt elektromagnetischer Bauteile auch andere steuerbare Bauteile, z. B. Piezoelemente, vorgesehen sein. Wesentlich ist die Steuer-Funktion.

Alternativ kann die Jacquardmaschine auch als Quasi-Geschlossenfach-Jacquardmaschine arbeiten. Hierbei verharren jene Platinen, die ihren Zustand nicht wechseln müssen nicht im angehobenen oder abgesenkten Zustand, sondern werden soweit abgesenkt bzw. angehoben, bis der neutrale Lagezustand des bistabilen Elementes annähernd erreicht ist. Es verbleibt jedoch eine gewisse Auslenkung in Richtung auf den vorher eingenommenen Lagezustand. Jene Platinen, die ihren Lagezustand wechseln sollen, überschreiten jedoch den neutralen Zustand des bistabilen Elementes und erhalten eine geringfügige Auslenkung in Richtung auf den anderen stabilen Zustand des bistabilen Elementes. Sobald die mechanische Verformungsspannung auf das bistabile Element erneut einwirkt, werden jene Platinen, die den neutralen Zustand des bistabilen Elementes nicht überschritten haben, in den vorhergehenden Lagezustand zurückgeführt, während jene Platinen, die den neutralen Zustand des bistabilen Elementes vor Ausüben der mechanischen Verformungsspannung überschritten haben, in den jeweils anderen Lagezustand geführt werden. Der Vorteil dieser Betriebsweise der Jacquardmaschine ist darin zu sehen, daß zu dem Zeitpunkt t2, t4 u.s.w. jeweils annähernd die Geschlossenfach-Stellung des Webfaches erreicht werden kann, was für die Güte des gewebten Produktes von Bedeutung sein kann.

## Patentansprüche

1. Jacquardmaschine mit Platinen (6) zum Heben und Senken von Kettfäden (12) in einer Webmaschine, einer Platinenantriebseinrichtung (1, 2a, 2b; 1, 20, 21) zum Bewirken einer Hub- oder Senkbewegung der Platinen (6) und einer Platinenauswahleinrichtung (8, 9, 11), die bestimmte der Platinen (6) auswählt, um die mit den betreffenden Platinen (6) verbundenen Kettfäden (12) in einem gehobenen oder abgesenkten Zustand zu halten,
**dadurch gekennzeichnet,**
daß die Platinenantriebseinrichtung (1, 2a, 2b; 1, 20, 21) für jede Platine (6) ein diese formschlüssig antreibendes verformbares Element (1) aufweist, das durch eine periodisch auf das verformbare Element (1) einwirkende äußere mechanische Belastung einen ersten stabilen Lagezustand, der einem angehobenen Zustand der Platine (6) entspricht, oder einen zweiten stabilen Lagezustand, der einem abgesenkten Zustand der Platine (6) entspricht, einnimmt, und
daß die Platinenauswahleinrichtung (9 - 11) auf das verformbare Element (1) derart einwirkt, daß sich nach jeder Periode der mechanischen Belastung ein bestimmter der beiden stabilen Lagezustände für die ausgewählten Platinen (6) einstellt, ohne mechanische Belastung, jedoch ein neutralen Lagezustand einstellt.

2. Jacquardmaschine nach Anspruch 1,
**dadurch gekennzeichnet,**
daß die Platinen (6) unmittelbar mit den zugeordneten verformbaren Elementen (1) in Verbindung stehen und der erste stabile Lagezustand eines jeden verformbaren Elementes (1) eine gegenüber dem zweiten stabilen Lagezustand angehobene Position einnimmt.

3. Jacquardmaschine nach Anspruch 1 oder 2,
**dadurch gekennzeichnet,**
daß die Platinen (6) über eine Hebelvorrichtung (22, 23) mit den jeweils zugeordneten verformbaren Elementen kraftschlüssig in Verbindung stehen.

4. Jacquardmaschine nach einem der Ansprüche 1 bis 3,
**dadurch gekennzeichnet,**
daß das verformbare Element (1) elastisch verformbar ist.

5. Jacquardmaschine nach Anspruch 4,
**dadurch gekennzeichnet,**
daß das verformbare Element (1) als elastisch verformbarer Stab, als elastisch verformbare Blattfeder oder dgl. ausgebildet ist.

6. Jacquardmaschine nach Anspruch 5,
**dadurch gekennzeichnet,**
daß der elastisch verformbare Stab bzw. die elastisch verformbare Blattfeder durch eine axiale bzw. in Längsrichtung gerichtete Kraftkomponente in zwei Richtungen quer zur Achse bzw. Längsrichtung des Stabes bzw. der Blattfeder bistabil verformbar ist.

7. Jacquardmaschine nach Anspruch 5 oder 6,
**dadurch gekennzeichnet,**
daß der elastisch verformbare Stab bzw. die elastisch verformbare Blattfeder in ihren Endbereichen zumindest einseitig gelagert ist und die zugeordnete Platine (6) mit dem Mittelbereich des Stabes bzw. der Blattfeder kraftschlüssig verbunden ist.

8. Jacquardmaschine nach Anspruch 7,
**dadurch gekennzeichnet,**
daß der Stab bzw. die Blattfeder in seinen (ihren) Endbereichen dreh- bzw. schwenkbar gelagert ist und die Verformung durch Zusammenführen der beiden Lagerpunkte (4a, 4b) erzielt wird.

9. Jacquardmaschine nach einem der Ansprüche 1 bis 8,
**dadurch gekennzeichnet,**
daß die periodische, mechanische Belastung mittels eines auf einer angetriebenen Welle aufsitzenden Exzenters oder eines periodisch mit einem Arbeitsdruck beaufschlagten Hydraulik- oder Pneumatikkolbens bewirkt wird.

10. Jacquardmaschine nach einem der Ansprüche 1 bis 9,
**dadurch gekennzeichnet,**
daß die Platinenauswahleinrichtung ein Verriegelungselement (9) aufweist, das das verformbare Element (1) in dem ersten und/oder zweiten stabilen Lagezustand derart verriegelt, daß es auch nach Einwirken der mechanischen Belastung in dem betreffenden Lagezustand verbleibt.

11. Jacquardmaschine nach Anspruch 10 und 8,
**dadurch gekennzeichnet,**
daß das Verriegelungselement (9) die Lagerpunkte (4a, 4b) des Stabes bzw. der Blattfeder nach deren Zusammenführen in einem festen Abstand zueinander fixiert.

12. Jacquardmaschine nach Anspruch 10 oder 11,
**dadurch gekennzeichnet,**
daß die Platinenauswahleinrichtung weiterhin ein Entriegelungselement (10) aufweist, das in Abhängigkeit von einem Steuersignal das Verriegelungselement (9) entriegelt und somit das verformbare Element (1) freigibt.

13. Jacquardmaschine nach Anspruch 12,
**dadurch gekennzeichnet,**
daß das Entriegelungselement (11) elektrisch, insbesondere mittels eines Elektromagneten, betätigbar ist.

14. Jacquardmaschine nach einem der Ansprüche 1 bis 13,
**dadurch gekennzeichnet,**
daß eine Initialvorrichtung (8; 8a, 8b) vorgesehen ist, die in Abhängigkeit von einem Steuersignal eine gerichtete Initialauslenkung des verformbaren Elementes aus dessen neutralen Lagezustand derart bewirkt, daß das verformbare Element (1) nach Einwirken der mechanischen Belastung einen bestimmten der beiden stabilen Lagezustände einnimmt.

15. Jacquardmaschine nach Anspruch 14,
**dadurch gekennzeichnet,**
daß die Initialvorrichtung durch einen oder durch ein Paar von Elektromagneten (8a, 8b) gebildet wird, um nach Anlegen eines elektrischen Steuersignals eine Kraftkomponente auf das verformbare Element derart auszuüben, daß eine entsprechende Initialauslenkung bewirkt wird.

16. Jacquardmaschine nach Anspruch 14,
**dadurch gekennzeichnet,**
daß die Initialvorrichtung einen Hydraulik- oder Pneumatikkolben (8) aufweist, der mit dem verformbare Element gekoppelt ist und nach Beaufschlagen mit einem Arbeitsdruck oder Arbeitsunterdruck die Initialauslenkung des verformbaren Elementes bewirkt.

17. Jacquardmaschine nach Anspruch 14,
**dadurch gekennzeichnet,**
daß das verformbare Element (1) zumindest in einem Teilbereich magnetostriktive oder elektrostriktive Eigenschaften besitzt und die Initialauslenkung durch Einwirken eines magnetischen bzw. elektrischen Feldes auf den betreffenden Abschnitt des verformbaren Elementes (1) bewirkt wird.

18. Jacquardmaschine nach einem der Ansprüche 1 bis 17,
**dadurch gekennzeichnet,**
daß in der Nähe des verformbaren Elementes Sensorelemente (30a, 30b, 30a', 30b') zum Erfassen des Lagezustandes des verformbaren Elementes (1) vorgesehen sind.

19. Jaquardmaschine nach einem der Ansprüche 1 bis 3,
**dadurch gekennzeichnet**,
daß das verformbare Element als ein scherenartiges, auf eine axiale Verformungsspannung hin bistabil ausknickendes Gestänge (1a, 1b; Fig. 2) ausgebildet ist.

20. Jacquardmaschine nach einem der Ansprüche 1 bis 19,
**dadurch gekennzeichnet**,
daß mehrere kaskadenartig angeordnete Platinenantriebseinrichtungen (13-1, 13-2, 13-3, 13-4, 13-5; Fig. 4) zum Betreiben mehrerer in Richtung der Kettfäden versetzt angeordneter Platinen (6-1. 6-2, 6-3, 6-4, 6-5; Fig. 4) vorgesehen sind.

21. Verfahren zum Betreiben einer Jacquardmaschine nach einem der Ansprüche 1-20 als Offenfach-Jacquardmaschine mit folgenden Schritten:
a) Ausüben einer mechanischen Belastung auf die verformbaren Elemente (1), so daß die verformbaren Elemente (1) einen der stabilen Lagerzustände annehmen, die Platinen (6) folglich entweder den gehobenen oder den abgesenkten Zustand einnehmen und das Webfach der Webmaschine geöffnet ist;
b) Verriegeln der verformbaren Elemente (1);
c) für jede Platine (6) Feststellen, ob der vorliegende gehobene oder abgesenkte Zustand der Platine (6) mit dem für den nächsten Schußeintrag der Webmaschine entsprechend dem Webmuster geforderten Zustand übereinstimmt, und Auswählen derjenigen verformbaren Elemente (1), deren zugeordnete Platinen (6) nicht im geforderten Zustand vorliegen;
d) Wechseln des Zustandes der im Schritt c) ausgewählten verformbaren Elemente (1) durch
- Entriegeln der betreffenden verformbaren Elemente (1), um diese zu relaxieren
- phasenrichtiges Ausüben der mechanischen Belastung, um die verformbaren Elemente (1) in Richtung auf den jeweils anderen stabilen Lagezustand erneut zu verformen, und
- Verriegeln der betreffenden verformbaren Elemente (1) nach Erreichen des jeweils anderen stabilen Lagezustandes,
e) periodisches Wiederholen der Schritte c) und d) nach jedem Schußeintrag der Webmaschine.

22. Verfahren nach Anspruch 21,
**dadurch gekennzeichnet,**
daß die Kettfaden (12) durch die Platinen (6) so geführt werden, daß sie vor jedem Schußeintrag der Webmaschine annähernd eine Geschlossenfach-Stellung einnehmen.

23. Verfahren zum Betreiben einer Jacquardmaschine nach einem der Ansprüche 1-19 als Geschlossenfach-Jacquardmaschine mit folgenden Schritten:
a) Überführen der verformbaren Elemente (1) in einen neutralen Lagezustand, in welchem die Platinen (6) einen zwischen dem gehobenen und abgesenkten Zustand liegenden Zwischenzustand einnehmen und das Webfach der Webmaschine geschlossen ist;
b) Feststellen, welche der Platinen (6) beim nächsten Schußeintrag der Webmaschine entsprechend dem Webmuster im gehobenen Zustand und welche der Platinen im abgesenkten Zustand vorliegen müssen und Auswahl der anzuhebenden und abzusenkenden Platinen;
c) Bewirken einer Initialauslenkung für jedes der verformbaren Elemente (1) in Richtung auf den ersten Lagezustand für die anzuhebenden Platinen (6) und den zweiten Lagezustand für die abzusenkenden Platinen (6);
d) Ausüben einer mechanischen Belastung auf sämtliche verformbaren Elemente (1), so daß diese in Abhängigkeit von der Initialauslenkung einen der beiden stabilen Lagerzustände einnehmen;
e) periodisches Wiederholen der Schritte a) bis d) nach jedem Schußeintrag der Webmaschine.

24. Platinenantriebseinrichtung in einer Jacquardmaschine nach einem der Ansprüche 1 bis 20,
**gekennzeichnet durch**
eine Spannvorrichtung (31) zum Ausüben einer mechanischen Belastung auf die verformbaren Elemente (1), die in der Spannvorrichtung (31) gelagert sind, eine eine Wipp-Bewegung ausführende Antriebswelle (34), die mit der Spannvorrichtung (31) kraftschlüssig aber nicht formschlüssig verbunden ist, wobei die Spannvorrichtung (31) einen schwenkbar gelagerten Spannhebel (32) aufweist, der mit der Antriebswelle (34) kraftschlüssig verbunden ist, und
eine Arretiereinrichtung (40-42; 50-59; 50-73) zum Stillsetzen der Spannvorrichtung (31), wenn die Platinen (6) ihren angehobenen oder abgesenkten Zustand erreicht haben.

25. Platinenantriebseinrichtung nach Anspruch 24,
**dadurch gekennzeichnet**,
daß die Arretiereinrichtung (50-73) als Backenbremse ausgebildet ist.

26. Platinenantriebseinrichtung nach Anspruch 25,
**dadurch gekennzeichnet,**
daß die Arretiereinrichtung (50-73) einen schwenkbar gelagerten Bremshebel (51) aufweist, der auf einen oder mehrere Bremsbacken (53; 53a,53b) aus einem verschleißarmen Material mit hohem Reibungskoeffizienten, aus einer sägezahnartigen Eingriffsanordnung oder dergleichen einwirkt.

27. Platinenantriebseinrichtung nach Anspruch 26,
**dadurch gekennzeichnet**,
daß die Bremsbacken (53; 53a,53b) auf dem Bremshebel (51) aufsitzen (Fig. 2) an diesem angeordnet oder in diesen eingelassen sind (Fig. 3).

28. Platinenantriebseinrichtung nach Anspruch 26 oder 27,
**dadurch gekennzeichnet**,
daß der Bremshebel (51) insbesondere mittels einer Feder (52) derart vorgespannt ist, daß auf die Spannvorrichtung (31) eine zum Stillsetzen derselben ausreichende Bremskraft ausgeübt wird.

29. Platinenantriebseinrichtung nach einem der Ansprüche 24 bis 28,
**dadurch gekennzeichnet**,
daß die von der Arretiereinrichtung (50-53) ausgeübte Arretierung mittels einer Nockenwelle (54) und/oder eines Elektromagneten (57) lösbar ist.

30. Platinenantriebseinrichtung nach Anspruch 29,
**dadurch gekennzeichnet**,
daß die Arretiereinrichtung (50-53) im gelösten Zustand mittels eines Elektromagneten (57) zumindest kurzzeitig zwecks Aussteuerung gehalten wird.

31. Platinenantriebseinrichtung nach Anspruch 30,
**dadurch gekennzeichnet,**
daß die Arretiereinrichtung (50-53) im gelösten Zustand mittels eines Elektromagneten (57) gehalten wird,
daß zum Halten der Arretiereinrichtung (50-53) nach Aussteuerung im gelösten Zustand ein Permanentmagnet (58), z. B. am Bremshebel (51) nach Anspruch 27, vorgesehen ist, der die Arretiereinrichtung alleine gegen eine Rückstellung zum gelösten Zustand halten kann.

32. Platinenantriebseinrichtung nach Anspruch 24,
**dadurch gekennzeichnet,**
daß die Arretiereinrichtung (40-42) einen elektromagnetisch, pneumatisch, hydraulisch oder dergl. betätigbaren Stößel (41) aufweist, der die Bewegungsbahn der Spannvorrichtung (31) blockiert.

33. Platinenantriebseinrichtung nach Anspruch 25,
**dadurch gekennzeichnet,**
daß die Arretiereinrichtung (50-73) einen Kniehebel (60) aufweist, der in seiner gestreckten Stellung (Fig. 10, 12) mittels einer Bremsbacke (53) die Spannvorrichtung (31) stillsetzt und in seiner abgewinkelten Stellung (Fig. 11, 13) die Spannvorrichtung (31) freigibt.

34. Platinenantriebseinrichtung nach Anspruch 33,
**dadurch gekennzeichnet**,
daß ein Bremshebel (51) vorgesehen ist, über den der Kniehebel (60) auf die Bremsbacke (53) einwirkt.

35. Platinenantriebseinrichtung nach Anspruch 33 oder 34,
**dadurch gekennzeichnet,**
daß an einem Ende des Kniehebels (60) eine Kniehebel-Antriebswelle (62) vorgesehen ist, die eine Wipp-Bewegung derart ausführt, daß der Kniehebel (60) zwischen seine gestreckten und abgewinkelten Stellung transformierbar ist.

36. Platinenantriebseinrichtung nach einem der Ansprüche 33 bis 35,
**dadurch gekennzeichnet,**
daß eine Halteeinrichtung (70) vorgesehen ist, die den Kniehebel (60) in seiner gestreckten Stellung festsetzt, um die Spannvorrichtung (31) mittels der Bremsbacke (53) stillzusetzen.

37. Platinenantriebseinrichtung nach Anspruch 36,
**dadurch gekennzeichnet,**
daß die Halteeinrichtung (70) einen Elektromagneten (71) aufweist.

38. Platinenantriebseinrichtung nach Anspruch 37,
**dadurch gekennzeichnet,**
daß der Elektromagnet (71) der Halteeinrichtung (70) mit einer dem Kniehebel (60) zugeordneten Rückstelleinrichtung, wie einer Feder oder einer an der Kniehebel-Antriebswelle (62) vorgesehener Permanentmagnet (64), zusammenwirkt.

39. Platinenantriebseinrichtung nach einem der Ansprüche 33 bis 35,
**dadurch gekennzeichnet,**
daß der Kniehebel (60) in seiner gestreckten Stellung überstreckt ist (Fig. 12) oder einrastet und aus dieser Stellung mittels eines elektromagnetisch, pneumatisch, hydraulisch oder dergl. betätigbaren Stößels (73) lösbar ist.

## Claims

1. Jacquard machine having hooks (6) for raising and lowering warp threads (12) in a weaving machine, a hook drive device (1, 2a, 2b; 1, 20, 21) for bringing about a lifting or lowering movement of the hooks (6) and a hook selection device (8, 9, 11), which selects particular ones of the hooks (6) in order to hold the warp threads (12) connected with the hooks (6) concerned in a raised or lowered state,
characterized in that,
the hook drive device (1, 2a, 2b; 1, 20, 21) has for each hook (6) a deformable element (1) driving the hook in a positive manner, which element, by means of an external mechanical loading acting periodically on the deformable element (1) takes up a first stable positioning state, which corresponds to the raised state of the hook (6), or a second stable positioning state, which corresponds to a lowered state of the hook (6), and
in that the hook selection device (9 - 11) so acts upon the deformable element (1) that there arises after each period of the mechanical loading a particular one of the two stable positioning conditions for the selected hooks (6), there arising, however, a neutral positioning condition when no mechanical loading is effected.

2. Jacquard machine according to claim 1,
characterized in that,
the hooks (6) are in direct connection with the associated deformable elements (1) and the first stable positioning state of each deformable element (1) takes up a position which is raised relative to the second stable positioning state.

3. Jacquard machine according to claim 1 or 2,
characterized in that,
the hooks (6) are connected in a non-positive manner with the respective associated deformable elements by means of a lever device (22, 23).

4. Jacquard machine according to any of claims 1 to 3,
characterized in that,
the deformable element (1) is elastically deformable.

5. Jacquard machine according to claim 4,
characterized in that,
the deformable element (1) is formed as an elastically deformable rod, as an elastically deformable leaf spring or the like.

6. Jacquard machine according to claim 5,
characterized in that,
the elastically deformable rod or the elastically deformable leaf spring is bistably deformable in two directions transverse to the axis or longitudinal direction of the rod or leaf spring by means of force component which is axial or directed in longitudinal direction.

7. Jacquard machine according to claim 5 or 6,
characterized in that,
the elastically deformable rod or the elastically deformable leaf spring is mounted in its end regions at least to one side and the associated hook (6) is connected with the middle region of the rod or the leaf spring in a non-positive manner.

8. Jacquard machine according to claim 7,
characterized in that,
the rod or the leaf spring is rotatably or pivotably mounted in its end regions and the deformation is achieved by means of the moving together of the two mounting points (4a, 4b).

9. Jacquard machine according to any of claims 1 to 8,
characterized in that,
the periodical mechanical loading is brought about by means of a cam sitting on a driven shaft or by means of a hydraulic or pneumatic piston periodically acted upon with a working pressure.

10. Jacquard machine according to any of claims 1 to 9,
characterized in that,
the hook selection device has a locking element (9) which so locks the deformable element (1) in the first and/or second stable position state that it remains in the relevant positioning state also after the action of the mechanical loading.

11. Jacquard machine according to claims 10 and 8,
characterized in that,
the locking element (9) fixes the mounting points (4a, 4b) of the rod or the leaf spring at a fixed spacing from one another after they have been moved together.

12. Jacquard machine according to claim 10 or 11,
characterized in that,
the hook selection device further has an unlocking element (10) which unlocks the locking element (9), in dependence upon a control signal, and thus releases the deformable element (1).

13. Jacquard machine according to claim 12,
characterized in that,
the unlocking element (11) is electrically actuable, in particular by means of an electromagnet.

14. Jacquard machine according to any of claims 1 to 13,
characterized in that,
an initializing device (8; 8a, 8b) is provided which, in dependence upon a control signal, brings about a directed initial displacement of the deformable element out of its neutral positioning state in such a manner that the deformable element (1) after action of the mechanical loading takes up a particular one of the two stable positioning states.

15. Jacquard machine according to claim 14,
characterized in that,
the initialization device is formed by means of one, or by means of a pair of electromagnets (8a, 8b) in order to apply a force component to the deformable element, after application of an electrical control signal, in such a manner that a corresponding initial deflection is brought about.

16. Jacquard machine according to claim 14,
characterized in that,
the initialization device has a hydraulic or pneumatic piston (8) which is connected with the deformable element and after being acted upon with a working pressure or working vacuum brings about the initial deflection of the deformable element.

17. Jacquard machine according to claim 14,
characterized in that,
the deformable element (1) has, at least in one portion thereof, magnetostrictive or electrostrictive properties and the initial deflection is brought about by means of action of a magnetic or electric field on the relevant section of the deformable element (1).

18. Jacquard machine according to any of claims 1 to 17,
characterized in that,
in the vicinity of the deformable element there are provided sensor elements (30a, 30b, 30a', 30b') for detecting the positioning state of the deformable element (1).

19. Jacquard machine according to any of claims 1 to 3,
characterized in that,
the deformable element is formed as a scissors-like framework (1a, 1b; Fig. 2) which bistably kinks outwardly in response to an axial deformation loading.

20. Jacquard machine according to any of claims 1 to 19,
characterized in that,
a plurality of hook drive devices (13-1, 13-2, 13-3, 13-4,13-5; Fig. 4) are arranged in a cascade-like manner for operating a plurality of hooks (6-1. 6-2, 6-3, 6-4, 6-5; Fig. 4) arranged offset in the direction of the warp threads.

21. Method of operating a Jacquard machine according to any of claims 1 to 20 as an open shed Jacquard machine, having the following steps:
a) exercising a mechanical loading on the deformable elements (1) so that the deformable elements (1) take up one of the stable positioning states, the hooks (6) consequently take up either the raised or the lowered state and the weaving shed of the weaving machine is opened;
b) locking the deformable elements (1);
c) determining for each hook (6) whether the present raised or lowered state of the hook (6) corresponds to the state needed for the next weft insertion of the weaving machine in accordance with the weaving pattern, and selecting those deformable elements (1) whose associated hooks (6) are not present in the required state;
d) changing the state of the deformable elements (1) selected in step c), by means of
- unlocking the deformable elements (i) concerned, to relax these elements
- correctly phased exercise of the mechanical loading, in order to deform the deformable element (1) anew, in the direction of the respective other stable positioning state, and
- locking the deformable elements (1) concerned, after attainment of the respective other stable positioning state,
e) periodic repeat of steps c) and d) after each weft insertion of the weaving machine.

22. Method according to claim 21,
characterized in that,
the warp threads (12) are so guided by means of the hooks (6) that prior to each weft insertion of the weaving machine they take up approximately a closed shed position.

23. Method of operating a Jacquard machine according to any of claims 1 to 19 as a closed shed Jacquard machine, having the following steps:
a) bringing the deformable elements (1) into a neutral positioning state in which the hooks (6) take up an intermediate state lying between the raised and lowered state, and the weaving shed of the weaving machine is closed;
b) determining which of the hooks (6) must be present in the raised state and which of the hooks must be present in the lowered state upon the next weft insertion of the weaving machine in correspondence with the weaving pattern, and selection of the hooks to be raised and to be lowered;
c) bringing about an initial deflection for each of the deformable elements (1) in the direction of the first positioning state for the hooks (6) which are to be raised and in the direction of the second positioning state for the hooks (6) which are to be lowered;
d) exercising a mechanical loading on all deformable elements (1) so that, in dependence upon the initial deflection, these take up one of the two stable positioning states;
e) periodic repetition of steps a) to d) after each weft insertion of the weaving machine.

24. Hook drive device for a Jacquard machine according to any of claims 1 to 20,
characterized by,
a loading device (31) for exercising a mechanical loading on the deformable elements (1) which are mounted in the loading device (31), a drive shaft (34) which carries out a rocking movement, which drive shaft is connected with the loading device (31) in a non-positive but not in a positive manner, the loading device (31) having a pivotably mounted loading lever (32) which in non-positively connected with the drive shaft (34), and an arresting device (40-42; 50-59; 50-73) for deactivating the loading device (31) when the hooks (6) have reached their raised or lowered state.

25. Hook drive device according to claim 24,
characterized in that,
the arresting device (50-73) is formed as a block brake.

26. Hook drive device according to claim 25,
characterized in that,
the arresting device (50-73) has a pivotably mounted braking lever (51) which acts upon one or more brake blocks (53; 53a, 53b) of a wear resistant material having high coefficient of friction, out of a sawtooth like engagement arrangement or the like.

27. Hook drive device according to claim 26,
characterized in that,
the brake blocks (53; 53a, 53b) sit (Fig. 2) on the brake lever (51), arranged thereon, or are set into the brake lever (Fig. 3).

28. Hook drive device according to claim 26 or 27,
characterized in that,
the brake lever (51) is so pretensioned, in particular by means of a spring (52), that there is exercised upon the loading device (31) a braking force sufficient to deactivate the same.

29. Hook drive device according to any of claims 24 to 28,
characterized in that,
the arresting effect exercised by the arresting device (50-53) is releasable by means of a cam shaft (54) and/or an electromagnet (57).

30. Hook drive device according to claim 29,
characterized in that,
the arresting device (50-53) is held in the released condition by means of an electromagnet (57) at least for a short period of time for purpose of the exercise of control.

31. Hook drive device according to claim 30,
characterized in that,
the arresting device (50-53) is held in the released condition by means of an electromagnet (57), in that for holding the arresting device (50-53) after the exercise of control in the released condition there is provided a permanent magnet (58), e.g. on the brake lever (51) according to claim 27, which permanent magnet can alone hold the arresting device against a return to the released condition.

32. Hook drive device according to claim 24,
characterized in that,
the arresting device (40-42) has a plunger (41) actuable electromagnetically, pneumatically, hydraulically or by like means, which plunger blocks the path of movement of the loading device (31).

33. Hook drive device according to claim 25,
characterized in that,
the arresting device (50-73) has an articulated lever (60) which in its extended condition (Fig. 10, 12) deactivates the loading device (31) by means of a brake block (53) and in its folded condition (Fig. 11, 13) releases the loading device (31).

34. Hook drive device according to claim 33,
characterized in that,
a brake lever (51) is provided by means of which the articulated lever (60) acts upon the brake block (53).

35. Hook drive device according to claim 33 or 34,
characterized in that,
an articulated lever drive shaft (62) is provided at one end of the articulated lever (60), which drive shaft so effects a rocking movement that the articulated lever (60) can be transformed between its extended and folded condition.

36. Hook drive device according to any of claims 33 to 35,
characterized in that,
a holding device (70) is provided which fixes the articulated lever (60) in its extended position in order to deactivate the loading device (31) by means of the brake block (53).

37. Hook drive device according to claim 36,
characterized in that,
the holding device (70) has an electromagnet (71).

38. Hook drive device according to claim 37,
characterized in that,
the electromagnet (71) of the holding device (70) cooperates with a return device associated with the articulated lever (60), such as a spring or a permanent magnet (64) provided on the articulated lever drive shaft (62).

39. Hook drive device according to any of claims 33 to 35,
characterized in that,
the articulated lever (60) is overextended in its extended condition (Fig. 12) or latches, and can be released from this position by means of a plunger (73) actuable electromagnetically, pneumatically, hydraulically or by like means.

## Revendications

1. Mécanique jacquard comportant des platines (6) pour relever et abaisser des fils de chaîne (12) dans un métier à tisser, comportant un dispositif d'entraînement de platine (1, 2a, 2b ; 1, 20, 21) pour provoquer un mouvement de levage ou d'abaissement des platines (6) ainsi qu'un dispositif de sélection de platine (8, 9, 11), qui sélectionne des platines (6) déterminées, pour maintenir les fils de chaîne (12) reliés aux platines (6) concernées dans un état relevé ou abaissé,
caractérisée
en ce que le dispositif d'entraînement de platine (1, 2a, 2b ; 1, 20, 21) comporte pour chaque platine (6) un élément déformable (1) entraînant celle-ci par complémentarité de forme, lequel, par une sollicitation mécanique externe agissant périodiquement sur l'élément déformable (1), prend un premier état stable qui correspond à un état relevé de la platine (6), ou un deuxième état stable qui correspond à un état abaissé de la platine (6), et en ce que le dispositif de sélection de platine (9 à 11) agit sur l'élément déformable (1) de manière qu'après chaque période de sollicitation mécanique, il s'établit l'un des deux états stables pour les platines (6) sélectionnées, alors que sans sollicitation mécanique il s'établit un état neutre.

2. Mécanique jacquard selon la revendication 1,
caractérisée
en ce que les platines (6) sont directement en liaison avec les éléments déformables (1) correspondants et le premier état stable de chaque élément déformable (1) prend une position relevée par rapport au deuxième état stable.

3. Mécanique jacquard selon la revendication 1 ou 2,
caractérisée
en ce que les platines (6) sont en liaison à force avec les éléments déformables correspondants par l'intermédiaire d'un dispositif à levier (22, 23).

4. Mécanique jacquard selon l'une des revendications 1 à 3,
caractérisée
en ce que l'élément déformable (1) est déformable élastiquement.

5. Mécanique jacquard selon la revendication 4,
caractérisée
en ce que l'élément déformable (1) est réalisé sous la forme d'une barre déformable élastiquement, sous la forme d'un ressort à lame déformable élastiquement ou similaire.

6. Mécanique jacquard selon la revendication 5,
caractérisée
en ce que la barre déformable élastiquement ou le ressort à lame déformable élastiquement est déformable de manière bi-stable par une composante de force respectivement axiale et orientée dans la direction longitudinale, dans deux sens, perpendiculairement respectivement à l'axe et à la direction longitudinale respectivement de la barre et du ressort à lame.

7. Mécanique jacquard selon la revendication 5 ou 6,
caractérisée
en ce que la barre déformable élastiquement ou le ressort à lame déformable élastiquement est supporté dans ses zones d'extrémité au moins sur un côté et la platine (6) correspondante est reliée à force avec la zone centrale respectivement de la barre et du ressort à lame.

8. Mécanique jacquard selon la revendication 7,
caractérisée
en ce que la barre ou le ressort à lame est supporté respectivement à rotation et pivotant dans ses zones d'extrémité et la déformation est obtenue par réunion des deux points de palier (4a, 4b).

9. Mécanique jacquard selon l'une des revendications 1 à 8,
caractérisée
en ce que la sollicitation mécanique périodique est provoquée au moyen d'un excentrique, calé sur un arbre entraîné ou au moyen d'un piston hydraulique ou pneumatique soumis périodiquement à une pression de travail.

10. Mécanique jacquard selon l'une des revendications 1 à 9,
caractérisée
en ce que le dispositif de sélection de platine comporte un élément de verrouillage (9) qui verrouille l'élément déformable (1) dans le premier et/ou le deuxième état stable de manière qu'il reste dans l'état concerné, même après action de la sollicitation mécanique.

11. Mécanique jacquard selon les revendications 8 et 10,
caractérisée
en ce que l'élément de verrouillage (9) fixe les points de palier (4a, 4b) respectivement de la barre et du ressort à lame après leur réunion, à une distance fixe l'un de l'autre.

12. Mécanique jacquard selon la revendication 10 ou 11,
caractérisée
en ce que le dispositif de sélection de platine comporte en outre un élément de déverrouillage (10) qui déverrouille l'élément de verrouillage (9), en fonction d'un signal de commande et qui libère ainsi l'élément déformable (1).

13. Mécanique jacquard selon la revendication 12,
caractérisée
en ce que l'élément de déverrouillage (11) est actionnable électriquement, notamment au moyen d'un électro-aimant.

14. Mécanique jacquard selon l'une des revendications 1 à 13,
caractérisée
en ce qu'il est prévu un dispositif d'initialisation (8 ; 8a, 8b) qui, en fonction d'un signal de commande, provoque une déviation initiale orientée de l'élément déformable, à partir de son état neutre, de manière que l'élément déformable (1) prenne un état déterminé parmi les deux états stables, après action de la sollicitation mécanique.

15. Mécanique jacquard selon la revendication 14,
caractérisée
en ce que le dispositif d'initialisation est constitué par un ou par une paire d'électro-aimants afin d'exercer une composante de force sur l'élément déformable, après application d'un signal de commande électrique, de manière à provoquer une déviation initiale correspondante.

16. Mécanique jacquard selon la revendication 14,
caractérisée
en ce que le dispositif d'initialisation comporte un piston hydraulique ou pneumatique (8) qui est accouplé à l'élément déformable et qui sous l'action d'une pression de travail ou d'une dépression de travail, provoque la déviation initiale de l'élément déformable.

17. Mécanique jacquard selon la revendication 14,
caractérisée
en ce que l'élément déformable (1) présente au moins dans une zone partielle des propriétés magnéto-strictives ou électro-strictives, et en ce que la déviation initiale est provoquée par l'action d'un champ magnétique ou électrique sur la partie concernée de l'élément déformable (1).

18. Mécanique jacquard selon l'une des revendications 1 à 17,
caractérisée
en ce qu'à proximité de l'élément déformable sont prévus des éléments à capteur (30a, 30b, 30a', 30b') destinés à détecter l'état de l'élément déformable (1).

19. Mécanique jacquard selon l'une des revendications 1 à 3,
caractérisée
en ce que l'élément déformable est réalisé sous la forme d'une tringlerie (1a, 1b; fig. 2) du genre de ciseaux, se pliant de manière bistable à la suite d'une contrainte de déformation axiale.

20. Mécanique jacquard selon l'une des revendications 1 à 19,
caractérisée
en ce que sont prévus plusieurs dispositifs d'entraînement de platine (13-1, 13-2, 13-3, 13-4, 13-5 ; fig. 4) disposés en cascade pour le fonctionnement de plusieurs platines (6-1, 6-2, 6-3, 6-4, 6-5 ; fig. 4) disposées décalées dans la direction des fils de chaîne.

21. Procédé pour le fonctionnement d'une mécanique jacquard selon l'une des revendications 1 à 20, en tant que mécanique jacquard à foule ouverte comportant les étapes suivantes:
a) exercer une sollicitation mécanique sur les éléments déformables (1), de manière que les éléments déformables (1) prennent l'un des états stables, de manière que les platines (6) prennent en conséquence soit l'état relevé, soit l'état abaissé et que la foule du métier à tisser soit ouverte ;
b) verrouiller les éléments déformables (1);
c) déterminer pour chaque platine (6) si l'état relevé ou abaissé présent de la platine (6) coïncide avec l'état exigé pour l'insertion de trame suivante du métier à tisser conformément au dessin du tissage, et sélectionner les éléments déformables (1) dont les platines (6) correspondantes ne se trouvent pas dans l'état exigé ;
d) changer l'état des éléments déformables (1) sélectionnés à l'étape c) en
- déverrouillant les éléments déformables (1) concernés afin de les relâcher
- exerçant en phase correcte la sollicitation mécanique, afin de déformer à nouveau les éléments déformables (1) dans le sens de l'autre état stable et
- en verrouillant les éléments déformables (1) concernés après qu'à été atteint l'autre état stable,
e) renouveler périodiquement les étapes c) et d) après chaque insertion de trame du métier à tisser.

22. Procédé selon la revendication 21,
caractérisé
en ce que les fils de chaîne (12) sont guidés à travers les platines (6) de manière qu'avant chaque insertion de trame du métier à tisser elles prennent approximativement une position de foule fermée.

23. Procédé pour le fonctionnement d'une mécanique jacquard selon l'une des revendications 1 à 19, en tant que mécanique jacquard à foule fermée comportant les étapes suivantes:
a) ramener les éléments déformables (1) dans un état neutre dans lequel les platines (6) prennent un état intermédiaire situé entre l'état relevé et l'état abaissé et la foule du métier à tisser est fermée ;
b) déterminer laquelle des platines (6) doit se trouver à l'état relevé et laquelle des platines (6) doit se trouver à l'état abaissé lors de l'insertion de trame suivante du métier à tisser, conformément au dessin du tissage, et sélectionner les platines à relever et les platines à abaisser ;
c) provoquer une déviation initiale pour chacun des éléments déformables (1) dans le sens du premier état pour les platines (6) à relever et dans le sens du deuxième état pour les platines (6) à abaisser ;
d) exercer une sollicitation mécanique sur tous les éléments déformables (1), de manière que ceux-ci prennent l'un des deux états stables en fonction de la déviation initiale ;
e) renouveler périodiquement les étapes a) à d) après chaque insertion de trame du métier à tisser.

24. Dispositif d'entraînement de platine dans une mécanique jacquard selon l'une des revendications 1 à 20,
caractérisé par
un dispositif de serrage (31) destiné à exercer une sollicitation mécanique sur les éléments déformables (1) qui sont montés dans le dispositif de serrage (31),
un arbre d'entraînement (34) exécutant un mouvement de bascule, qui est relié à force mais non par concordance de forme avec le dispositif de serrage (31), le dispositif de serrage (31) comportant un levier de serrage (32) monté pivotant qui est relié à force avec l'arbre d'entraînement (34) et
un dispositif d'arrêt (40 à 42 ; 50 à 59 ; 50 à 73) pour la mise à l'arrêt du dispositif de serrage (31) lorsque les platines (6) ont atteint leur état relevé ou abaissé.

25. Dispositif d'entraînement de platine selon la revendication 24,
caractérisé
en ce que le dispositif d'arrêt (50 à 73) est réalisé sous la forme d'un frein à mâchoires.

26. Dispositif d'entraînement de platine selon la revendication 25,
caractérisé
en ce que le dispositif d'arrêt (50 à 73) comporte un levier de frein (51) monté pivotant, qui agit sur une ou plusieurs mâchoires de frein (53 ; 53a, 53b) en un matériau peu sujet à usure avec un coefficient de friction élevé, faisant partie d'un dispositif à engagement du type à dents de scie.

27. Dispositif d'entraînement de platine selon la revendication 26,
caractérisé
en ce que les mâchoires de frein (53 ; 53a, 53b) sont calées sur le levier de frein (51) (fig. 2), sont disposées sur celui-ci ou encastrées dans celui-ci (fig. 3).

28. Dispositif d'entraînement de platine selon la revendication 26 ou 27,
caractérisé
en ce que le levier de frein (51) est précontraint, notamment au moyen d'un ressort (52) de manière que sur le dispositif de serrage (31) s'exerce une force de freinage suffisante pour mettre à l'arrêt celui-ci.

29. Dispositif d'entraînement de platine selon l'une des revendications 24 à 28,
caractérisé
en ce que le blocage exercé par le dispositif d'arrêt (50 à 53) peut être supprimé au moyen d'un arbre à came (54) et/ou d'un électro-aimant (57).

30. Dispositif d'entraînement de platine selon la revendication 29,
caractérisé
en ce que le dispositif d'arrêt (50 à 53) est maintenu à l'état déverrouillé, au moins brièvement en vue de la commande, au moyen d'un électro-aimant (57).

31. Dispositif d'entraînement de platine selon la revendication 30,
caractérisé
en ce que le dispositif d'arrêt (50 à 53) est maintenu à l'état déverrouillé au moyen d'un électro-aimant (57),
en ce que pour le maintien du dispositif d'arrêt (50 à 53) il est prévu, après passage commandé à l'état déverrouillé, un aimant permanent (58), par exemple sur le levier de frein (51) selon la revendication 27, qui peut maintenir le dispositif d'arrêt seul contre un retour à l'état déverrouillé.

32. Dispositif d'entraînement de platine selon la revendication 24,
caractérisé
en ce que le dispositif d'arrêt (40 à 42) comporte un poussoir (41) actionnable électromagnétiquement, pneumatiquement, hydrauliquement ou de manière similaire, qui bloque la trajectoire du dispositif de serrage (31).

33. Dispositif d'entraînement de platine selon la revendication 25,
caractérisé
en ce que le dispositif d'arrêt (50 à 73) comporte un levier coudé (60) qui, dans sa position tendue (fig. 10, 12), met à l'arrêt le dispositif de serrage (31) au moyen d'une mâchoire de frein (53) et qui dans sa position coudée (fig. 11, 13) libère le dispositif de serrage (31).

34. Dispositif d'entraînement de platine selon la revendication 33,
caractérisé
en ce qu'il est prévu un levier de frein (51) par lequel le levier coudé (60) agit sur la mâchoire de frein (53).

35. Dispositif d'entraînement de platine selon la revendication 33 ou 34,
caractérisé
en ce qu'il est prévu à une extrémité du levier coudé (60) un arbre d'entraînement de levier coudé (62), qui exécute un mouvement de bascule tel que le levier coudé (60) est transformable entre sa position tendue et sa position coudée.

36. Dispositif d'entraînement de platine selon l'une des revendications 33 à 35,
caractérisé
en ce qu'il est prévu un dispositif de maintien (70) qui fixe le levier coudé (60) dans sa position tendue, afin de mettre à l'arrêt le dispositif de serrage (31) au moyen de la mâchoire de frein (53).

37. Dispositif d'entraînement de platine selon la revendication 36,
caractérisé
en ce que le dispositif de maintien (70) comporte un électro-aimant (71).

38. Dispositif d'entraînement de platine selon la revendication 37,
caractérisé
en ce que l'électro-aimant (71) du dispositif de maintien (70) coopère avec un dispositif de rappel associé au levier coudé (60), tel qu'un ressort ou un aimant permanent (64) prévu sur l'arbre d'entraînement de levier coudé (62).

39. Dispositif d'entraînement de platine selon l'une des revendications 33 à 35,
caractérisé
en ce que dans sa position tendue le levier coudé (60) est surtendu (fig. 12) ou s'accroche et en ce qu'il peut être dégagé de cette position au moyen d'un poussoir (73) actionnable électromagnétiquement, pneumatiquement, hydrauliquement ou de manière similaire.
